# EUROPÄISCHE PATENTSCHRIFT

(11) **EP 2 828 935 B1**
(45) Veröffentlichungstag und Bekanntmachung des Hinweises auf die Patenterteilung: **30.12.2015**
(21) Anmeldenummer: 13712141.4
(22) Anmeldetag: 18.03.2013
(51) Int. Cl.: H01R 13/187, H01R 4/48, H01R 13/17, H01R 13/631, H01R 13/33

(54) **SYSTEM ZUR ÜBERTRAGUNG VON ELEKTRISCHEM STROM**
SYSTEM FOR THE TRANSMISSION OF ELECTRICAL CURRENT
SYSTÈME DE TRANSMISSION DE COURANT ÉLECTRIQUE

(30) Priorität: 20.03.2012 DE 202012002933 U
(43) Veröffentlichungstag der Anmeldung: 28.01.2015
(73) Patentinhaber: Rosenberger Hochfrequenztechnik GmbH & Co. KG, 83413 Fridolfing (DE)
(72) Erfinder: BLAKBORN, Willem, 83334 Inzell (DE)
(74) Vertreter: Zeitler Volpert Kandlbinder Patent- und Rechtsanwälte Partnerschaft mbB
(86) Internationale Anmeldenummer: PCT/EP2013/000816
(87) Internationale Veröffentlichungsnummer: WO 2013/139461

(56) Entgegenhaltungen:
- DE-U1-202011 003 555
- US-A1- 2011 281 476

## Beschreibung

Die Erfindung betrifft ein System zur Übertragung von elektrischem Strom mit mindestens zwei elektrisch leitend miteinander verbundenen starren Leitern.

Es ist bekannt, elektrischen Strom und insbesondere Hochstrom über Leiter zu übertragen, die als großvolumige, massive Metallbauteile, d.h. im Wesentlichen starr ausgebildet sind. Die Verwendung von starren Leitern führt zu dem Problem, dass elektrische Funktionselemente, die über diese Leiter verbunden werden sollen, relativ exakt zueinander positioniert sein müssen, da ein Ausgleich von Lagetoferanzen aufgrund der Starrheit der Leiter nicht ohne weiteres möglich ist. Dieses Problem könnte dadurch gelöst werden, dass die zumindest zwei Leiter des Systems mit einem definierten Spiel miteinander verbunden sind. Dann würde sich jedoch die Kontaktfläche zwischen den beiden Leitern in Abhängigkeit von deren relativer Lage zueinander ändern, was mit einem nicht zufriedenstellenden Übertragungsverhalten für den Strom verbunden sein könnte.

Beispielsweise ist bekannt, in dem Antriebsstrang eines elektrifizierten Kraftfahrzeugs einen Stromverteiler mit einer Leistungselektronik über ein System aus starren Leitern zu verbinden.

Ausgehend von diesem Stand der Technik lag der Erfindung die Aufgabe zugrunde, ein gattungsgemäßes System aus mindestens zwei elektrisch leitfähig miteinander verbundenen, starren Leitern anzugeben, das trotz der Möglichkeit eines Toleranzausgleich bezüglich der Positionierung von elektrischen Funktionselementen, die mittels dieses Systems verbunden werden sollen, ein sicheres Übertragungsverhalten gewährleistet.

Diese Aufgabe wird durch ein System gemäß dem unabhängigen Anspruch 1 gelöst. Vorteilhafte Ausgestaltungen des erfindungsgemäßen Systems sind Gegenstand der abhängigen Ansprüche und ergeben sich aus der nachfolgenden Beschreibung der Erfindung.

Ein gattungsgemäßes System zur Übertragung von elektrischem Strom (sowohl zur Energieversorgung als auch zur Signalübermittlung (auch Hochfrequenzsignale)) und insbesondere von Hochstrom (≥ 48 V Spannung der Stromquelle) mit mindestens zwei elektrisch leitend miteinander verbundenen, starren Leitern ist erfindungsgemäß dadurch weitergebildet, dass die zwei Leiter (indirekt) über zumindest ein elektrisch leitfähiges, deformierbares Verbindungselement (elektrisch leitfähig) verbunden sind.

Durch das deformierbare Verbindungselement wird eine relative Beweglichkeit der starren Leiter gewährleistet, durch die Toleranzen bezüglich der Positionierung von elektrischen Funktionselementen, die über das erfindungsgemäße System verbunden werden sollen, ausgeglichen werden können.

Das Verbindungselement kann besonders bevorzugt eine (vorzugsweise zylindrische) Schraubenfeder umfassen, die in Richtung ihrer Längsachse ringförmig geschlossen ausgebildet ist und unter Vorspannung einen Abschnitt eines ersten der Leiter umgreift. Dieses Umgreifen des ersten Leiters unter Vorspannung stellt eine permanente Kontaktierung zwischen dem Leiter und der Schraubenfeder sicher.

Ein Kontakt zwischen der ringförmigen Schraubenfeder und zumindest dem zweiten, vorzugsweise beiden Leitern, erfolgt vorzugsweise in einer von der ringförmigen Schraubenfeder ausgebildeten Radialebene; die Schraubenfeder liegt somit ringförmig und folglich relativ großflächig an dem/den Leiter(n) an. Dadurch kann ein gutes Übertragungsverhalten für den über das System fließenden Strom erzielt werden.

Besonders bevorzugt kann vorgesehen sein, dass (mindestens) zwei Schraubenfedern vorgesehen sind, die jeweils unter Vorspannung einen Abschnitt des ersten Leiters umgreifen und jeweils in einer von der jeweiligen Schraubenfeder ausgebildeten Radialebene an dem zweiten Leiter anliegen. Dadurch kann die wirksame Fläche zur Übertragung des Stroms relativ groß ausgebildet werden.

Um sicher zu stellen, dass die Schraubenfedern permanent an dem zweiten Leiter anliegen und somit ein gutes elektrisches Übertragungsverhalten sicherstellen, kann weiterhin vorgesehen sein, dass diese über (jeweils) ein Kontaktelement gegen den zweiten Leiter gedrückt werden.

Dabei ist besonders bevorzugt vorgesehen, dass das/die Kontaktelement(e) selbst elektrisch leitfähig ausgebildet und zudem elektrisch leitfähig mit dem ersten Leiter verbunden ist/sind. Dadurch kontaktiert der erste Leiter die ringförmige(n) Schraubenfeder(n) nicht nur an dessen/deren Innenseite (mit der diese den ersten Leiter umgreift/-en), sondern zusätzlich auch über die Kontaktelement(e). Dadurch kann wiederum die wirksame Fläche zur Übertragung des Stroms vergrößert werden. Vorzugsweise kann vorgesehen sein, dass der zweite Leiter, der beispielsweise in Form eines Flachbauteils ausgebildet sein kann, eine Öffnung aufweist, durch die sich der erste Leiter, der beispielsweise (zumindest in einem Abschnitt) stiftförmig ausgebildet sein kann, erstreckt. Dabei ist besonders bevorzugt vorgesehen, dass zumindest eine Abmessung der Öffnung des zweiten Leiters größer als die entsprechende Außenabmessung des ersten Leiters in dessen in der Öffnung aufgenommenen Abschnitt sind. Dadurch wird eine relative Beweglichkeit der Leiter in eine Vielzahl von Richtungen sichergestellt.

Vorzugsweise kann weiterhin vorgesehen sein, dass die Öffnung sowie der darin aufgenommene Abschnitt des ersten Leiters jeweils einen kreisförmigen Querschnitt aufweisen, wobei die Durchmesserdifferenz zwischen 0,1 mm und 0,2 mm beträgt.

Dokument DE 20 2011 003 555 U1 offenbart ein System zur Übertragung von elektrischem Strom mit zwei starren Leitern, wobei die zwei Leitern über drei Schraubenfedern verbunden sind, die in richtung ihrer Längsachse ringförmig ausgebildet sind und unter Vorspannung einen Abschnitt eines ersten der Leiter umgreift.

Die Erfindung wird nachfolgend anhand eines in den Zeichnungen dargestellten Ausführungsbeispiels näher erläutert.

In den Zeichnungen zeigt:
- Fig.1:: ein erfindungsgemäßes System in einer isometrischen Explosionsdarstellung; und
- Fig. 2:: einen Querschnitt durch das erfindungsgemäße System gemäß der Fig. 1.

Die Fig. 1 und 2 zeigen in verschiedenen Ansichten ein erfindungsgemäßes System zur Übertragung von Hochstrom, wie es beispielsweise in dem Antriebsstrang eines elektrifizierten Kraftfahrzeugs zum Einsatz kommen kann.

Das System umfasst zwei Leiter 1, 2, die als relativ großvolumige, massive Metallbauteile und daher im Wesentlichen starr ausgebildet sind. Eine Deformation der Leiter 1, 2 bei der Montage, beispielsweise um Lagetoleranzen von über das System zu verbindende elektrische Funktionselemente auszugleichen, ist daher nicht möglich. Die Leiter 1, 2 sind großvolumig und massiv ausgebildet, um deren elektrischen Widerstand und folglich die Verlustleistung bei der Übertragung des Hochstroms gering zu halten.

Ein erster der zwei Leiter 1 ist stiftförmig und der zweite Leiter 2 als Kontaktschiene, d.h. als Flachbauteil ausgebildet. Der zweite Leiter 2 weist eine Öffnung 3 auf, durch die der erste Leiter 1 im montierten Zustand des Systems ragt. Wie sich aus der Fig. 2 ergibt, ist der Durchmesser der Öffnung 3 größer als der Außendurchmesser des ersten Leiters 1 in demjenigen Abschnitt, in dem dieser in der Öffnung aufgenommen ist. Durch diese Durchmesserdifferenz, die beispielsweise zwischen 0,1 mm und 0,2 mm betragen kann, wird eine definierte Beweglichkeit zwischen den zwei Leitern 1, 2 nicht nur entlang der Längsachse des ersten Leiters 1, sondern auch radial dazu erreicht. Auch ein Verkippen (bei dem die Längsachse des ersten Leiters nicht mehr senkrecht zu den großen Seitenflächen des zweiten Leiters verläuft) des ersten Leiters 1 relativ zu dem zweiten Leiter 2 ist dadurch möglich.

Die relative Beweglichkeit der zwei Leiter 1, 2 zueinander gewährleistet einen Ausgleich von Positionierungstoleranzen der elektrischen Funktionselementen, die mittels des erfindungsgemäßen Systems verbunden werden sollen.

Um unabhängig von der jeweiligen Lage der beiden Leiter 1, 2 zueinander eine sichere Übertragung des Hochstroms über das System zu gewährleisten, ist vorgesehen, den Übertragungsweg für den Hochstrom von dem ersten Leiter 1 auf den zweiten Leiter 2 über zwei deformierbare Verbindungselemente auszubilden. Dadurch kann vermieden werden, dass sich die wirksame Fläche des Übertragungswegs für den Hochstrom in Abhängigkeit von der relativen Lage der beiden Leiter 1, 2 zueinander verändert. Vielmehr bleiben die Kontaktflächen zwischen den Verbindungselementen einerseits und den beiden Leitern andererseits infolge der Deformierbarkeit der Verbindungselemente im Wesentlichen gleich groß, unabhängig von der relativen Lage der Leiter 1, 2 zueinander.

Die Verbindungselemente sind in Form von Schraubenfedern 4 ausgebildet, die bezüglich der von den Wicklungen definierten Längsachsen (bzgl. der Wicklungen) einen geschlossenen Ring ausbilden. Dabei sind die Innendurchmesser der beiden ringförmigen Schraubenfedern 4 (im entlasteten Zustand) geringfügig kleiner als der Außendurchmesser des ersten Leiters 1 in denjenigen Abschnitten, in denen diese den ersten Leiter 1 nach der Montage des Systems umgreifen. Dies führt dazu, dass die Schraubenfedern 4, wenn diese die entsprechenden Abschnitte des ersten Leiters 1 umgreifen, radial aufgeweitet sind, was in Folge der elastischen Reaktionskräfte für ein sicheres, vollumfängliches Anliegen der Schraubenfedern 4 an dem ersten Leiter 1 sorgt.

Der zweite Leiter 2 wird an seinen zwei großen Seitenflächen von jeweils einer der Schraubenfedern 4 in einer von der jeweiligen Schraubenfeder 4 ausgebildeten Radialebene, d.h. ringförmig kontaktiert.

Um einen permanenten Kontakt zwischen den beiden Schraubenfedern 4 und dem zweiten Leiter 2 sicher zu stellen, werden diese über jeweils ein elektrisch leitfähiges Kontaktelement gegen den zweiten Leiter 2 gedrückt. Dabei ist das eine Kontaktelement als Kopfteil 5 des ersten Leiters 1 ausgebildet, das verglichen mit einem stiftförmigen Grundkörper 6 des ersten Leiters 1 einen größeren Durchmesser aufweist. Der Kopfteil 5 bildet eine ringförmige Vertiefung 7 aus, in der die dazugehörige Schraubenfeder 4 aufgenommen ist. Die ringförmige Vertiefung 7 wird von einem ringförmigen Kragen 8 ausgebildet, dessen Längserstreckung so gewählt ist, dass die (unbelastete) Schraubenfeder 4 diesen noch ein Stück überragt. Dadurch wird sichergestellt, dass bei einem nur schwachen Andrücken des Kopfteils 5 gegen die Schraubenfeder 4 noch ein definierter Abstand zwischen dem Kragen 8 und dem zweiten Leiter 2 besteht, der die gewünschte Beweglichkeit des ersten Leiters 1 und des zweiten Leiters 2 zueinander sicherstellt.

Das zweite Kontaktelement ist in Form einer Kontakthülse 9 vorgesehen, die ebenfalls einen Kragen 8 aufweist, der eine ringförmige Vertiefung 7 ausbildet, in der die dazugehörige Schraubenfeder 4 fast vollständig aufgenommen ist. Auch dieser Kragen 8 ist so dimensioniert, dass bei einem nur schwachen Druck von der Kontakthülse 9 auf die Schraubenfeder 4 ein Abstand zwischen dem Kragen 8 und dem zweiten Leiter 2 verbleibt.

Der minimale Abstand zwischen den beiden Kontaktelementen ist konstruktiv festgelegt, wozu ein ringförmiger Vorsprung 10 vorgesehen ist, an dem die Kontakthülse 9 anschlägt. Dadurch wird sichergestellt, dass die Kontakthülse 9 bei der Montage des Systems nicht zu weit in Richtung des Kopfteils 5 verschoben werden kann, wodurch ansonsten die Abstände zwischen den Kontaktelementen und dem zweiten Leiter 2 zu gering ausfallen könnten.

Die Verbindung der Kontakthülse 9 mit dem ersten Leiter 1 ist kraftschlüssig ausgeführt, indem der Innendurchmesser der zentralen Öffnung 11 der Kontakthülse 9 etwas geringer als der Außendurchmesser eines Befestigungsabschnitts 12 des ersten Leiters 1 gewählt ist. Dabei ist die Durchmesserdifferenz vorzugsweise jedoch so gering gewählt, dass die Kontakthülse 9 manuell oder unter Zuhilfenahme eines Handwerkzeugs auf den Befestigungsabschnitt 12 geschoben werden kann. Es besteht jedoch auch die Möglichkeit, durch eine Erwärmung des ersten Leiters 1 und der Kontakthülse 9 auf unterschiedliche Temperaturen eine Presspassung auszubilden.

Der Befestigungsabschnitt 12 des ersten Leiters 1 weist einen etwas größeren Durchmesser als der in Steckrichtung davor liegende Abschnitt des Grundkörpers 6 auf. Dadurch kann die Kontakthülse 9 ohne wesentlichen Kraftaufwand auf den Grundkörper 6 des ersten Leiters 1 aufgesteckt und bis zu dem Befestigungsabschnitt 12 verschoben werden.

Eine Montage des erfindungsgemäßen Systems erfolgt, indem zunächst eine der Schraubenfedern 4 auf den Grundkörper 6 des ersten Leiter 1 aufgeschoben wird, bis diese in der ringförmigen Vertiefung 7 des Kopfteils 5 aufgenommen ist. Dann wird der Grundkörper 6 des ersten Leiters 1 durch die Öffnung 3 des zweiten Leiters 2 gesteckt. Es folgt ein Aufschieben der anderen Schraubenfeder 4 auf den Grundkörper 6 des ersten Leiters 1 und abschließend ein Aufschieben der Kontakthülse 9 auf den Befestigungsabschnitt 12 des ersten Leiters 1.

Die erfindungsgemäße Ausgestaltung des Systems ermöglicht eine relative Beweglichkeit der beiden Leiter 1, 2 (in Grenzen) zueinander, und dies sowohl entlang der Längsachse des ersten Leiters 1 als auch radial dazu. Auch ist ein Verkippen von erstem Leiter 1 und zweitem Leiter 2 zueinander möglich. Dabei ist die für die Übertragung des Hochstroms wirksame Fläche im Wesentlichen stets gleich, da die Relativbewegung der beiden Leiter 1, 2 von den elastisch deformierbaren Schraubenfedern 4 aufgenommen wird, ohne dass sich dabei die Größe der Kontaktflächen zwischen den beiden Leitern 1, 2 und den beiden Schraubenfedern 4 wesentlich verändert.

## Patentansprüche

1. System zur Übertragung von elektrischem Strom mit mindestens zwei starren Leitern (1, 2), wobei die zwei Leiter (1, 2) über zumindest ein elektrisch leitendes, deformierbares Verbindungselement verbunden sind, das eine Schraubenfeder (4) umfasst, die in Richtung ihrer Längsachse ringförmig ausgebildet ist und unter Vorspannung einen Abschnitt eines ersten der Leiter (1) so umgreift, dass sie radial aufgeweitet ist, wobei sie zumindest den zweiten Leiter (2) in einer von ihr ausgebildeten Radialebene kontaktiert, **dadurch gekennzeichnet, dass** die Schraubenfeder mittels eines Kontaktelements gegen den zweiten Leiter gedrückt wird.

2. System gemäß Anspruch 1, **gekennzeichnet durch** zwei Schraubenfedern (4), die unter Vorspannung jeweils einen Abschnitt des ersten Leiters (1) umgreifen und den zweiten Leiter (2) in einer von der jeweiligen Schraubenfeder (4) ausgebildeten Radialebene kontaktieren.

3. System gemäß Anspruch 1 oder 2, **dadurch gekennzeichnet, dass** das/die Kontaktelement(e) elektrisch leitfähig ausgebildet und mit dem ersten Leiter (1) elektrisch leitend verbunden ist/sind.

4. System gemäß einem der vorhergehenden Ansprüche, **dadurch gekennzeichnet, dass** der zweite Leiter (2) eine Öffnung (3) aufweist, durch die sich der erste Leiter (1) erstreckt.

5. System gemäß Anspruch 4, **dadurch gekennzeichnet, dass** eine Abmessungen der Öffnung (3) des zweiten Leiters (2) größer als die entsprechende Außenabmessung des ersten Leiters (1) in dem in der Öffnung (3) aufgenommenen Abschnitt ist.

6. System gemäß Anspruch 5, **dadurch gekennzeichnet, dass** die Öffnung (3) sowie der in der Öffnung aufgenommenen Abschnitt des ersten Leiters (1) jeweils einen kreisförmigen Querschnitt aufweisen, wobei die Durchmesserdifferenz zwischen 0,1 mm und 0,2 mm beträgt.

7. System gemäß einem der Ansprüche 4 bis 6, **dadurch gekennzeichnet, dass** der erste Leiter (1) stiftförmig und der zweite Leiter (2) als Flachbauteil ausgebildet sind.

8. System gemäß einem der vorhergehenden Ansprüche, **dadurch gekennzeichnet, dass** das Kontaktelement als Kopfteil (5) des ersten Leiters ausgebildet ist, das verglichen mit einem stiftförmigen Grundkörper (6) des ersten Leiters einen größeren Durchmesser aufweist.

9. System gemäß einem der Ansprüche 1 bis 7, **dadurch gekennzeichnet, dass** das Kontaktelement in Form einer Kontakthülse (9) vorgesehen ist, die bevorzugt kraftschlüssig mit dem ersten Leiter (1) verbunden ist.

10. System gemäß Anspruch 9, **dadurch gekennzeichnet, dass** der Innendurchmesser einer zentralen Öffnung der Kontakthülse (9) etwas geringer ist als der Außendurchmesser eines Befestigungsabschnitts (12) des ersten Leiters, wobei die Kontakthülse auf den Befestigungsabschnitt geschoben werden kann.

## Claims

1. System for the transmission of electrical current comprising at least two rigid conductors (1, 2), wherein the two conductors (1, 2) are connected via at least one electrically conducting, deformable connecting element which comprises a helical spring (4) which is shaped like a ring in the direction of the longitudinal axis thereof and which grips a section of a first conductor (1) under pre-tension such that it is expanded radially, wherein it contacts at least the second conductor (2) in a radial plane formed by said helical spring, **characterised in that** the helical spring is pressed against the second conductor by means of a contact element.

2. System according to claim 1, **characterised by** two helical springs (4) which each grip a section of the first conductor (1) under pre-tension and contact the second conductor (2) in a radial plane formed by the relevant helical spring (4).

3. System according to claim 1 or 2, **characterised in that** the contact element(s) is/are of electrically conducting design and is/are connected with the first conductor (1) in an electrically conducting manner.

4. System according to one of the preceding claims, **characterised in that** the second conductor (2) has an opening (3) through which the first conductor (1) extends.

5. System according to claim 4, **characterised in that** a dimension of the opening (3) in the second conductor (2) is greater than the corresponding external dimension of the first conductor (1) in the section received into the opening (3).

6. System according to claim 5, **characterised in that** the opening (3) as well as the section of the first conductor (1) received into the opening are each circular in cross section, wherein the difference in diameter amounts to between 0.1 mm and 0.2 mm.

7. System according to one of the claims 4 to 6, **characterised in that** the first conductor (1) is pin-formed in design and the second conductor (2) is designed as a flat component.

8. System according to one of the preceding claims, **characterised in that** the contact element is formed as a head part (5) of the first conductor which has a larger diameter in comparison with a pin-formed base body (6) of the first conductor.

9. System according to one of the claims 1 to 7, **characterised in that** the contact element is in the form a contact sleeve (9) which is preferably connected with the first conductor (1) in a force-locking manner.

10. System according to claim 9, **characterised in that** the internal diameter of a central opening in the contact sleeve (9) is slightly less than the external diameter of a fixing section (12) of the first conductor, wherein the contact sleeve can be pushed onto the fixing section.

## Revendications

1. Système pour la transmission de courant électrique avec au moins deux conducteurs rigides (1, 2), dans lequel les deux conducteurs (1)2) sont reliés via au moins un élément de liaison déformable électriquement conducteur, qui inclut un ressort hélicoïdal (4), lequel est réalisé en forme d'anneau en direction de son axe longitudinal et enserre sous précontrainte un tronçon d'un premier conducteur (1) de telle façon qu'il est radialement élargi, et qui vient en contact au moins contre le second conducteur (2) dans un plan radial formé par le ressort, **caractérisé en ce que** le ressort hélicoïdal est pressé contre le second conducteur au moyen d'un élément de contact.

2. Système selon la revendication 1, **caractérisé par** deux ressorts hélicoïdaux (4), qui enserrent sous précontrainte respectivement un tronçon du premier conducteur (1) et qui viennent en contact contre le second conducteur (2) dans un plan radial formé par le ressort hélicoïdal respectif (4).

3. Système selon la revendication 1 ou 2, **caractérisé en ce que** le/les élément(s) de contact est/sont réalisé(s) de manière à conduire l'électricité et est/sont relié(s) avec le premier conducteur (1) de manière à conduire l'électricité.

4. Système selon l'une des revendications précédentes, **caractérisé en ce que** le second conducteur (2) comporte une ouverture (3) à travers laquelle s'étend le premier conducteur (1).

5. Système selon la revendication 4, **caractérisé en ce qu'**une dimension de l'ouverture (3) du second conducteur (2) est plus grande que la dimension extérieure correspondante du premier conducteur (1) dans le tronçon reçu dans l'ouverture (3).

6. Système selon la revendication 5, **caractérisé en ce que** l'ouverture (3) ainsi que le tronçon du premier conducteur (1) reçu dans l'ouverture présentent respectivement une section transversale de forme circulaire, et la différence de diamètre s'élève entre 0,1 mm et 0,2 mm.

7. Système selon l'une des revendications 4 à 6, **caractérisé en ce que** le premier conducteur (1) est réalisé en forme de tige, et le second conducteur (2) est réalisé sous forme de composant plat.

8. Système selon l'une des revendications précédentes, **caractérisé en ce que** l'élément de contact est réalisé sous forme de partie de tête (5) du premier conducteur qui, comparé avec un corps de base (6) en forme de tige du premier conducteur, présente un diamètre plus important.

9. Système selon l'une des revendications 1 à 7, **caractérisé en ce que** l'élément de contact est prévu sous la forme d'une douille de contact (9), qui est reliée avec le premier conducteur (1), de préférence à coopération de forces.

10. Système selon la revendication 9, **caractérisé en ce que** le diamètre intérieur d'une ouverture centrale de la douille de contact (9) est légèrement plus petit que le diamètre extérieur d'un tronçon de fixation (12) du premier conducteur, et la douille de contact peut être enfilée sur le tronçon de fixation.
